# EUROPÄISCHE PATENTANMELDUNG

(11) **EP 4 613 951 A1**
(43) Veröffentlichungstag der Anmeldung: **10.09.2025**
(21) Anmeldenummer: 24425006.4
(22) Anmeldetag: 04.03.2024
(51) Int. Cl.: E04F 11/18

(54) **SYSTEM, KLEMMVORRICHTUNG UND VERFAHREN ZUM BEFESTIGEN EINER PLATTE IN EINER PLATTENAUFNAHME**

(71) Anmelder: Wolfsgruber GmbH, 39031 Bruneck (IT)
(72) Erfinder: Feichter, Georg, 39031 Reischach (IT)
(74) Vertreter: SSM Sandmair

(57) **Zusammenfassung**

System (1) zum Befestigen eines plattenförmiges Elements (2) in einer Plattenaufnahme (3), wobei das System (1) eine Plattenaufnahme (3) mit zwei Seitenwänden (6, 7), zwischen die das plattenförmige Element (2) einsetzbar ist, und an einer der Seitenwände (6, 7) ein Auflager (41) für das plattenförmige Element (2) aufweist, wobei an der anderen der Seitenwände (6, 7) eine Klemmvorrichtung (10) angeordnet ist, wobei die Klemmvorrichtung (10) mindestens ein Exzenterelement aufweist, welches durch Drehung derart verstellbar ist, dass das plattenförmige Element (2) zwischen dem Auflager (41) und dem Klemmelement (10) eingeklemmt und/oder in Bezug auf das Auflager (41) oder eine Drehachse des Exzenterelements verkippt wird.

## Beschreibung

Die Erfindung betrifft ein System, eine Klemmvorrichtung und ein Verfahren zum Befestigen und/oder vertikalen Ausrichten eines plattenförmigen Elements, wie z. B. einer Glasplatte in einer Plattenaufnahme. Das System erlaubt es, eine Platte oder Glasplatte als Geländer oder Brüstung aus der Plattenaufnahme vertikal, d. h. parallel zur Schwerkraftrichtung, auskragend zu befestigen. Allerdings lässt sich das System beispielsweise auch für Raumteiler, Treppengeländer und Sicherheitsbarrieren verwenden. Mit dem System lässt sich die Platte beispielsweise fest am Boden verankern.

Aus dem Stand der Technik sind Systeme zur Halterung von Geländerplatten bekannt. Die EP 2 896 764 B1 beschreibt ein System zur Halterung von Geländerplatten, mit dem auch die Vertikalneigung der Geländerplatte einstellbar ist. Hintergrund ist der, dass es wünschenswert ist, die Geländerplatte möglichst senkrecht zur Erdhorizontalen anzuordnen. Hierzu schlägt die EP 2 896 764 B1 vor, eine Geländerplatte, die in ein von einem Halteprofil gebildete oder in einem Baukörper eingelassene oder eingearbeitete Plattenaufnahme eingesetzt ist, mittels Klemmteilen in der Plattenaufnahme zu befestigen. Die Klemmteile werden auf der einem Drehpol abgewandten Geländerplattenseite in die Plattenaufnahme eingeschoben, um die Geländerplatte zu verspannen und deren Vertikalneigung einzustellen. Die Klemmteile können keilförmig ausgestaltet sein und weisen eine an den Klemmspalt angepasste Keilform auf. Die Auswahl und Montage geeigneter Klemmteile kann durchaus mühsam sein.

Die DE 10 2006 028 766 A1 schlägt eine Haltevorrichtung vor, bei der die Glasscheibe ebenfalls vertikal verstellbar ist und die Glasscheibe in eine U-förmige Trageschiene eingesetzt wird, die wiederum in einem U-förmigen Aufnahmeprofil angeordnet wird. Über eine Verstelleinrichtung an der Unterseite der U-förmigen Trageschiene kann die Platte vertikal verschwenkt werden.

Die WO 2011/095779 A2 beschreibt mehrere Ausführungen eines Plattenhalte- und Einstellmechanismus, der auf beiden Seiten der Platte Befestigungselemente vorsieht, die mittels verstellbarer Schrauben unter Ausnutzung einer Keilwirkung die dazwischen angeordnete Platte einklemmen und vertikal ausrichten können.

Die EP 1 818 476 A1 betrifft ein Befestigungssystem für eine Glasplatte, wobei die Glasplatte in ein U-Profil eingesetzt wird und zwischen einer Wand des U-Profils und einem Keil eingeklemmt wird. Der Keil kann mittels einer Schraube verstellt werden, wodurch diese gegen die Glasplatte gedrückt wird.

Ein weiteres System, bei dem die in ein U-Profil eingesetzte Glasplatte zwischen zwei Teilen eingeklemmt werden kann, wird in der DE 20 2013 104 330 U1 gezeigt.

Der Erfindung liegt die Aufgabe zugrunde, ein System, eine Klemmvorrichtung für ein solches System und ein Verfahren zum Befestigen eines plattenförmigen Elements, wie z. B. einer Glasplatte, in einer Plattenaufnahme anzugeben, die eine schnelle und einfache Montage erlauben.

Die Aufgabe wird mit dem System nach Anspruch 1, der Klemmvorrichtung nach Anspruch 8 und dem Verfahren nach Anspruch 12 gelöst. Vorteilhafte Weiterbildungen ergeben sich aus den abhängigen Ansprüchen, der Beschreibung und den Figuren.

Das System zum Befestigen eines plattenförmigen Elements umfasst zumindest eine Plattenaufnahme und eine Klemmvorrichtung zum Klemmen des plattenförmigen Elements. Optional kann das System ferner ein Auflagerprofil umfassen, welches ein Auflager für das plattenförmige Element bildet und in die Plattenaufnahme eingesetzt wird. Weiter optional können Abdeckungen oder Dichtungen vorgesehen sein, welche auf einer oder auf beiden Seiten des plattenförmigen Elements angeordnet werden können, um die Spalte zwischen der Plattenaufnahme und dem plattenförmigen Element abzudecken oder eine Abdichtung zwischen dem plattenförmigen Element und der Plattenaufnahme herzustellen.

Die Plattenaufnahme kann beispielsweise ein U-Profil oder eine U-Profilschiene sein, die an einem Gebäudeteil, wie z. B. einem Boden, befestigt, wie z. B. angeschraubt, angeklebt oder eingelassen werden kann. Alternativ kann die Plattenaufnahme vom Bauwerk selbst gebildet sein.

Die insbesondere schienenförmige oder längliche Plattenaufnahme weist zwei Seitenwände auf, zwischen die das plattenförmige Element eingesetzt oder einsetzbar ist. Die Seitenwände können über einen Verbindungsabschnitt der Plattenaufnahme verbunden sein, der bevorzugt eine Unterseite der Plattenaufnahme bildet. Wenn das plattenförmige Element in die Plattenaufnahme eingesetzt ist, kann es sich mittelbar oder unmittelbar an dem Verbindungsabschnitt abstützen. Der Verbindungsabschnitt kann beispielsweise die Gewichtskraft oder im Wesentlichen die Gewichtskraft des plattenförmigen Elements aufnehmen.

Die Seitenwände können zueinander parallel oder in etwa parallel angeordnet sein und rechtwinklig oder in etwa rechtwinklig von dem Verbindungsabschnitt ragen. Der Verbindungsabschnitt und die Seitenwände können beispielsweise eine U-Profilschiene bilden, die an einer Seite, insbesondere auf der Seite, aus der das plattenförmige Element in die Plattenaufnahme eingesetzt wird, d. h. auf der Oberseite offen ist.

Zwischen einer ersten Seitenwand der Plattenaufnahme und dem darin eingesetzten plattenförmigen Element kann ein erster Spalt gebildet sein, in den die Klemmvorrichtung einsetzbar ist oder eingesetzt wird. Beispielsweise können über die Länge der Plattenaufnahme mehrere solcher Klemmvorrichtungen, insbesondere in bestimmten Abständen zueinander, angeordnet sein oder werden. Zwischen der zweiten Seitenwand der Plattenaufnahme und dem plattenförmigen Element kann ein zweiter Spalt gebildet sein, der das Einsetzen des Auflagerprofils in die Plattenaufnahme erlaubt und/oder eine Kippbewegung des plattenförmigen Elements für dessen vertikale Ausrichtung zulässt.

An einer der Seitenwände, insbesondere der zweiten Seitenwand, ist ein Auflager für das plattenförmige Element angeordnet. Das Auflager kann von der zweiten Seitenwand oder von dem Auflagerprofil, das sich beispielsweise an der zweiten Seitenwand abstützen kann, gebildet sein. Die zu der zweiten Seitenwand weisende Seitenfläche des plattenförmigen Elements kann sich an dem Auflager abstützen. Vorzugsweise ist das Auflager konvex geformt, so dass es die Seitenwand des plattenförmigen Elements insbesondere linienförmig berührt und eine Kippbewegung des plattenförmigen Elements zu dessen vertikalen Einstellung zulässt. Wenn das Auflager von einem Auflagerprofil gebildet wird, kann es an einem Schenkel des Auflagerprofils vorgesehen sein, der, vorzugsweise flächig, an der zweiten Seitenwand anliegt, wobei zwischen dem Schenkel und der Seitenfläche des plattenförmigen Elements ein Spalt besteht, der die Kippbewegung zur Einstellung der vertikalen Ausrichtung des plattenförmigen Elements zulässt.

Ferner kann ein zweites Auflager zu dem oben genannten ersten Auflager vorgesehen sein, an dem sich das plattenförmige Element vertikal mit einer Gewichtskraft abstützt. Das zweite Auflager kann von dem Verbindungsabschnitt oder dem Auflagerprofil, insbesondere einem zweiten Schenkel des Auflagerprofils gebildet sein. Der zweite Schenkel kann an dem Verbindungsabschnitt anliegen. Das zweite Auflager kann konvex gewölbt ausgestaltet sein, so dass eine Stirnfläche, insbesondere eine untere Stirnfläche, des plattenförmigen Elements insbesondere linienförmig, an dem zweiten Auflager anliegt. Durch eine solche Ausgestaltung des zweiten Auflagers wird bewirkt, dass das plattenförmige Element mit seiner Stirnfläche auch in einer verkippten Position auf dem zweiten Auflager aufliegt, wodurch eine Belastung einer Kante des plattenförmigen Elements, die die Gefahr einer Beschädigung des plattenförmigen Elements erhöht, vermieden werden kann.

Das Auflagerprofil kann beispielsweise aus Kunststoff, wie z. B. ABS, gebildet sein. Dadurch kann eine Beschädigung des plattenförmigen Elements vermieden werden, wenn es gegen das Auflager gedrückt wird.

Die Klemmvorrichtung weist mindestens ein Exzenterelement, beispielsweise ein erstes Exzenterelement und ein zweites Exzenterelement auf. Das erste Exzenterelement und/oder das zweite Exzenterelement können jeweils als Exzenterbolzen ausgestaltet sein. Das mindestens eine Exzenterelement kann durch Drehung um eine jeweilige Drehachse des Exzenterelements, derart verstellbar sein, dass das plattenförmige Element zwischen dem ersten Auflager und dem Klemmelement eingeklemmt und/oder in Bezug auf das erste Auflager oder eine Drehachse des Exzenterelements verkippt wird. Durch die Verwendung mindestens eines Exzenterelements zum Klemmen und Verkippen bzw. Ausrichten des plattenförmigen Elements wird die Montage vereinfacht und der Zeitaufwand für die Montage verringert. Durch die Verwendung eines Exzenterelements werden zum Ausrichten und/oder Befestigen nur Verstellbewegungen des Exzenterelements benötigt, die kleiner als eine Umdrehung, insbesondere kleiner oder gleich 180° sind. Dadurch lässt sich die Befestigung und Ausrichtung des plattenförmigen Elements schnell und sicher bewerkstelligen.

Beispielsweise kann ein erstes Exzenterelement vorgesehen sein, welches für die Funktion der Klemmung der Platte zwischen Klemmvorrichtung und erstem Auflager vorgesehen ist. Alternativ oder zusätzlich kann ein zweites Exzenterelement vorgesehen sein, welches für die vertikale Ausrichtung des plattenförmigen Elements vorgesehen ist. Bei Ausführungen mit einem ersten und zweiten Exzenterelement können die Funktionen Klemmen und Ausrichten weitgehend entkoppelt werden. Dadurch besteht gegenüber Ausführungen aus dem Stand der Technik, bei denen das Ausrichten und Klemmen mit einem Keil bewerkstelligt wird, ein Vorteil. Der oder die Keile müssen im Stand der Technik so ausgewählt und/oder eingesetzt werden, dass gleichzeitig mit dem Klemmen ein Ausrichten erfolgt. Dadurch erhöht sich der Montageaufwand.

Die Klemmvorrichtung kann ein erstes Exzenterelement, insbesondere einen Exzenterbolzen, mit einer ersten Drehachse und mindestens einer Exzenterfläche aufweisen, wobei eine Drehung des ersten Exzenterelements um die erste Drehachse bewirkt, dass das plattenförmige Element zwischen dem Auflager und dem Klemmelement eingeklemmt wird. Dabei kann sich die mindestens eine Exzenterfläche des ersten Exzenterelements an der ersten Seitenwand der Plattenaufnahme abstützen. Während der Drehung des ersten Exzenterelements kann die mindestens eine Exzenterfläche an der ersten Seitenwand gleiten, wodurch je nach Drehrichtung eine Spreizkraft zwischen der ersten Seitenwand und dem plattenförmigen Element erhöht oder verringert werden kann. Mit Erhöhung der Spreizkraft wird die Kraft, mit der das plattenförmige Element zwischen dem Auflager und der Klemmvorrichtung geklemmt wird, erhöht. Beispielsweise kann die Drehung des ersten Exzenterelements in eine erste Drehrichtung eine Erhöhung der Klemmkraft und/oder Spreizkraft und eine Drehung in eine zweite, der ersten Drehrichtung entgegengesetzte Drehrichtung eine Verringerung der Klemm- oder Spreizkraft bewirken.

Das System, insbesondere die Klemmvorrichtung, kann ein Druckstück umfassen, welches mindestens eine, beispielsweise zwei Abstützflächen bildet und das erste Exzenterelement um die erste Drehachse drehbar lagert. Die mindestens eine Abstützfläche ist so konfiguriert, dass sie sich an der ersten Seitenwand der Plattenaufnahme abstützen kann. Insbesondere können sich die mindestens eine Exzenterfläche und die mindestens eine Abstützfläche an der ersten Seitenwand abstützen. Die Klemmvorrichtung oder das System ist so konfiguriert, dass eine Drehung des ersten Exzenterelements um die erste Drehachse bewirkt, dass das Druckstück um eine zweite Drehachse gedreht wird und sich mit der mindestens einen Abstützfläche an der ersten Seitenwand abstützt, insbesondere durch Drehung des ersten Exzenterelements an die erste Seitenwand gepresst wird. Bevorzugt ist, dass die Drehung des ersten Exzenterelements einerseits bewirkt, dass dessen mindestens eine Exzenterfläche gegen die erste Seitenwand gedrückt wird, wodurch auch die mindestens eine Abstützfläche des Druckstücks gegen die erste Seitenwand gedrückt wird. Die zweite Drehachse kann beispielsweise zwischen der ersten Drehachse und der Abstützfläche und/oder parallel zur ersten Drehachse angeordnet sein. Das Druckstück kann dadurch in der Art einer Wippe oder eines Hebels wirken, wobei die Drehung des ersten Exzenterelements die erste Drehachse von der ersten Seitenwand drückt, wodurch das erste Exzenterelement eine von der ersten Seitenwand weisende Kraft auf das Druckstück ausübt, die über die Drehbarkeit des Druckstücks um die zweite Drehachse übersetzt an die mindestens eine Abstützfläche übertragen wird und dabei die mindestens eine Abstützfläche gegen die erste Seitenwand drückt. Die dabei auf das Bauteil, welches die zweite Drehachse bildet, abgegebene Reaktionskraft entspricht dadurch der Kraft, mit der das plattenförmige Element gegen das erste Auflager gedrückt wird. Das Bauteil, welches die zweite Drehachse bildet, kann beispielsweise das zweite Exzenterelement sein.

In Weiterbildungen kann das erste Exzenterelement zwei in Richtung der ersten Drehachse voneinander beabstandete, insbesondere über einen Schaft verbundene, Exzenterflächen aufweisen, die sich jeweils zumindest teilweise über den Umfang des ersten Exzenterelements erstrecken und exzentrisch zur ersten Drehachse angeordnet sind. Der Schaft kann um die erste Drehachse drehbar an dem Druckstück gelagert sein. Das Druckstück kann hierzu eine oder mehrere Lagerflächen für die Lagerung des Schafts des ersten Exzenterelements aufweisen. Die mindestens eine Lagerfläche kann den vorzugsweise zylindrischen Schaft zumindest teilweise über den Umfang umgreifen.

Durch die voneinander beabstandete Anordnung der Exzenterflächen des ersten Exzenterelements kann eine sichere Abstützung des Exzenterelements bzw. deren Exzenterflächen an der Seitenwand erzielt werden. Die Gefahr eines Verkippens des ersten Exzenterelements in Bezug auf die Seitenwand wird dadurch verringert.

Die zwei Exzenterflächen des ersten Exzenterelements können in Bezug zueinander phasengleich oder nicht phasenversetzt angeordnet sein. Dadurch wird bewirkt, dass während er Drehung des ersten Exzenterelements die erste Drehachse parallel verschoben wird, zumindest jedoch nicht verkippt. Die beiden Exzenterflächen des ersten Exzenterelements können im Wesentlichen gleich gestaltet sein.

Das zweite Exzenterelement, insbesondere ein zweiter Exzenterbolzen, kann eine zweite Drehachse und mindestens eine Exzenterfläche aufweisen, wobei das zweite Exzenterelement derart verstellbar ist, dass die Drehung des zweiten Exzenterelements um die zweite Drehachse bewirkt, dass das plattenförmige Element in Bezug auf das Auflager oder eine Druckplatte der Haltevorrichtung in Bezug auf die zweite Drehachse verkippt wird. Mit dem zweiten Exzenterelement lässt sich das plattenförmige Element bezüglich seiner vertikalen Position ausrichten. Vorzugsweise sind die erste und zweite Drehachse parallel zueinander.

In Weiterbildungen kann das zweite Exzenterelement zwei in Richtung der zweiten Drehachse voneinander beabstandete Exzenterflächen aufweisen, die sich jeweils zumindest teilweise über den Umfang des zweiten Exzenterelements erstrecken, und exzentrisch zur zweiten Drehachse angeordnet sind. Durch die beabstandete Anordnung der Exzenterflächen wird eine sichere Abstützung der Exzenterflächen an dem Teil, wie z. B. einer Druckplatte der Klemmvorrichtung, an dem die Exzenterflächen anliegen, bewirkt. Über die Druckplatte, die vorzugsweise parallel zu dem plattenförmigen Element angeordnet ist, kann die durch Drehung des zweiten Exzenterelements bewirkte Kippbewegung von der Druckplatte auf das plattenförmige Element vermittelt werden.

Vorzugsweise sind die zwei Exzenterflächen in Bezug zueinander phasenversetzt angeordnet. Hierdurch ergibt sich eine Kippbewegung der Druckplatte in Bezug auf die zweite Drehachse bzw. die Kippbewegung des plattenförmigen Elements in Bezug auf das erste Auflager. Beispielsweise können die zwei Exzenterflächen um eine halbe Umdrehung des Exzenterelements oder um 180° phasenversetzt zueinander angeordnet sein. Alternativ können die zwei Exzenterflächen um einen Winkel kleiner als 180° oder kleiner als 120°, wie z.B. 90° phasenversetzt angeordnet sein. Dadurch kann erreicht werden, dass eine Drehung des zweiten Exzenterelements in eine erste Drehrichtung, wie z.B. um 90° oder kleiner 90°, wie z.B. 45°, eine Verkippung der Druckplatte um eine Kippachse, die quer zur zweiten Drehachse verläuft, bewirkt. Ebenso kann eine Drehung des zweiten Exzenterelements in eine zweite, der ersten Drehrichtung entgegengesetzte Drehrichtung, wie z.B. um 90° oder kleiner 90°, wie z.B. 45°, eine Verkippung der Druckplatte um die Kippachse in eine zweite Kipprichtung, der ersten Kipprichtung entgegengesetzte Kipprichtung bewirkt werden. Zudem ist es möglich, dass in einer Neutralstellung, aus der das Exzenterelement um 90° oder 45° in die erste Drehrichtung oder um 90° oder 45° in die zweite Drehrichtung drehbar ist, die Druckplatte parallel oder in etwa parallel zu der zweiten Drehachse ist.

Optional können einer oder mehrere als Drehanschläge wirkende Vorsprünge an dem zweiten Exzenterelement vorgesehen sein, welche die Drehbarkeit des Exzenterelements in die erste und zweite Drehrichtung begrenzen, indem sie an einer oder mehreren Anschlagflächen, die z. B. von dem Druckstück gebildet wird, anstoßen. Ein erster Vorsprung kann an einer ersten Anschlagfläche des Druckstücks anschlagen, wenn das zweite Exzenterelement in die erste Drehrichtung gedreht wird, und ein zweiter Vorsprung kann an einer zweiten Anschlagfläche des Druckstücks anschlagen, wenn das zweite Exzenterelement in die zweite Drehrichtung gedreht wird. Zwischen diesen zwei Anschlagpositionen kann das zweite Exzenterelement um einen Winkel hin und her gedreht werden, der kleiner oder gleich 180°, kleiner oder gleich 120° oder kleiner oder gleich 90° sein kann.

Auf einer Seite der Druckplatte können das Druckstück und das erste und zweite Exzenterelement angeordnet sein. Vorzugsweise weist die Druckplatte mindestens ein Halteelement, wie z. B. Arme oder Schnapparme, auf, welche das Druckstück, insbesondere verliersicher, an der Druckplatte hält, insbesondere so hält, dass die Druckplatte in Bezug auf das Druckstück oder die zweite Drehachse um die Kippachse in die erste und zweite Kipprichtung verkippbar ist. Dadurch wird vorteilhaft erreicht, dass die Teile des Halteelements als Einheit handhabbar sind. Vorteilhaft werden auch das erste und zweite Exzenterelement an der Klemmvorrichtung, insbesondere an dem Druckstück, verliersicher gehalten.

In Weiterbildungen kann die Klemmvorrichtung an der zum plattenförmigen Element weisenden Seite eine Kompensatorplatte aufweisen, die vorzugsweise an der Druckplatte befestigt, insbesondere lösbar befestigt ist. Die, vorzugsweise aus Kunststoff, wie z. B. ABS gebildete, Kompensatorplatte dient zur Anlage an das plattenförmige Element und zum Ausgleich eines Abstandes zwischen der Druckplatte und dem plattenförmigen Element. Dadurch kann das System mit unterschiedlichen Dicken des plattenförmigen Elements, wie z. B. unterschiedlichen Glasplattendicken verwendet werden, ohne dass, es abgesehen von der Kompensatorplatte, Anpassungen den Komponenten des Systems, insbesondere der Klemmvorrichtung, bedarf. Für unterschiedliche Dicken des plattenförmigen Elements können unterschiedliche Kompensatorplatten vorgesehen sein, wobei das für die Dicke des einzusetzenden plattenförmigen Elements passende Kompensatorplatte an der Druckplatte befestigt wird. Beispielsweise kann die Kompensatorplatte auf die Druckplatte aufgeschoben werden. Beispielsweise kann die Kompensatorplatte an zwei gegenüberliegenden Seiten zueinander weisende Nuten aufweisen, welche gegenüberliegende Kanten der Druckplatte umgreifen bzw. entlang dieser Kanten auf die Druckplatte aufgeschoben werden können.

Das mindestens eine Exzenterelement, insbesondere das erste und zweite Exzenterelement, können jeweils, insbesondere stirnseitig, ein Mitnahmeprofil aufweisen, mit dem ein Werkzeug in einen Eingriff gebracht werden kann, mit dem das Exzenterelement um seine Drehachse verdreht werden kann. Das Mitnahmeprofil ist so ausgebildet, dass ein vom Werkzeug aufgebrachtes Drehmoment auf das jeweilige Exzenterelement übertragbar ist. Bei dem Mitnahmeprofil kann es sich beispielsweise um ein Innensechskantprofil, ein Innenvielzahnprofil, ein Innenvielrundprofil oder dergleichen handeln. Vorzugsweise weist das Mitnahmeprofil oder die Stirnseite des mindestens einen Exzenterelements zu der Oberseite oder der offenen Seite der Plattenaufnahme. Dadurch ist das Mitnahmeprofil zum Koppeln und Verdrehen mittels des Werkzeugs zugänglich. Die erste Drehachse und die zweite Drehachse können sich vertikal von der Unterseite zur Oberseite der Plattenaufnahme erstrecken bzw. sich in die Richtung erstrecken, aus der das plattenförmige Element aus der Plattenaufnahme kragt. Hierdurch wird eine besonders einfache Zugänglichkeit des Mitnahmeprofils und Verstellbarkeit der jeweiligen Exzenterelements von der Oberseite der Plattenaufnahme her erreicht.

In Weiterbildungen kann der Schaft des ersten Exzenterelements eine strukturierte, insbesondere geriffelte Fläche aufweisen, wobei die strukturierte Fläche mit der Lagerfläche des Druckstücks, in der der Schaft gelagert ist, formschlüssig so zusammenwirkt, dass der Formschluss durch Drehung des ersten Exzenterelements um die erste Drehachse überwindbar ist. Dadurch wird bewirkt, dass das erste Exzenterelement grundsätzlich um seine Drehachse drehbar ist, jedoch wird ein versehentliches Lösen durch den Formschluss verhindert. Insbesondere können die Lagerfläche des Schafts und des Druckstücks jeweils aufeinander abgestimmte strukturierte Flächen aufweisen, welche formschlüssig so zusammenwirken, dass der Formschluss durch Drehung des ersten Exzenterelements um die erste Drehachse überwindbar ist.

Die Erfindung betrifft auch ein Verfahren zur Befestigung des plattenförmigen Elements in der Plattenaufnahme, wobei eine hierin beschriebene Klemmvorrichtung zwischen das plattenförmige Element und eine Wand, insbesondere die erste Wand der Plattenaufnahme eingesetzt wird. Optional kann vor dem Einsetzen der Klemmvorrichtung eine für die Dicke des verwendeten plattenförmigen Elements geeignete Kompensatorplatte ausgewählt und an der Druckplatte der Klemmvorrichtung angebracht werden. Nach dem Einsetzen der Klemmvorrichtung wird mindestens ein Exzenterelement der Klemmvorrichtung, beispielsweise mittels des Werkzeugs, verdreht, wodurch das plattenförmige Element zwischen der Klemmvorrichtung und dem Auflager eingeklemmt und/oder insbesondere zur Ausrichtung des plattenförmigen Elements in Bezug auf das Auflager verkippt wird. Das mindestens eine Exzenterelement kann ein erstes Exzenterelement umfassen, das beispielsweise mittels des Werkzeugs, um seine Drehachse, d. h. die erste Drehachse verdreht wird, wodurch das plattenförmige Element zwischen der Klemmvorrichtung und dem Auflager eingeklemmt wird. Vorzugsweise wird das erste Exzenterelement um einen Winkel verdreht, der kleiner oder gleich 180° ist. Alternativ oder zusätzlich kann das mindestens eine Exzenterelement ein zweites Exzenterelement umfassen, das beispielsweise mittels des Werkzeugs um die zweite Drehachse verdreht wird, wodurch das plattenförmige Element in Bezug auf das Auflager oder die Druckplatte in Bezug auf die zweite Drehachse um eine Kippachse, die quer zur zweiten Drehachse steht, verkippt wird. Bevorzugt wird das zweite Exzenterelement insbesondere aus einer Neutralposition, in der das Druckstück parallel oder in etwa parallel zu der zweiten Drehachse ist, mit einem Winkel in eine erste Drehrichtung oder eine zweite Drehrichtung verdreht, dessen Betrag kleiner oder gleich 90° ist.

In Ausführungsformen mit einem ersten Exzenterelement und einem zweiten Exzenterelement ist es bevorzugt, dass zunächst das erste Exzenterelement verdreht wird, anschließend das zweite Exzenterelement verdreht wird und anschließend noch einmal das erste Exzenterelement verdreht wird.

Insbesondere kann das erste Exzenterelement verdreht werden, bis ein erstes Drehmoment erreicht wird. Danach kann das zweite Exzenterelement, insbesondere um einen Winkelbetrag kleiner oder gleich 90° in eine der zwei Drehrichtungen zur Ausrichtung des plattenförmigen Elements verdreht werden. Danach wird das erste Exzenterelement weiter verdreht, insbesondere in die Richtung verdreht, in die es anfangs verdreht wurde, bis ein zweites Drehmoment erreicht wird, das größer als das erste Drehmoment ist. Zur Kontrolle des Drehmoments kann ein entsprechendes Werkzeug, wie z. B. ein Drehmomentschlüssel Anwendung finden, der mit dem Mitnahmeprofil des jeweiligen Exzenterelements koppelbar ist. Optional kann vor dem Einsetzen der Klemmvorrichtung ein Auflagerprofil, insbesondere das hierin beschriebene Auflagerprofil, welches das Auflager bildet, um das das plattenförmige Element verkippbar ist, in die Plattenaufnahme eingesetzt werden. Anschließend kann das plattenförmige Element auf das Auflagerprofil, insbesondere das zweite Auflager gesetzt werden, wobei, wenn das plattenförmige Element, wenn es auf dem zweiten Auflager oder in die Plattenaufnahme eingesetzt ist, aus der Plattenaufnahme kragt.

Nachdem das plattenförmige Element mittels der Klemmvorrichtung geklemmt und ausgerichtet wurde, kann der Spalt an der Oberseite der Plattenaufnahme, der zwischen der Platte und der ersten Seitenwand der Plattenaufnahme gebildet ist, an der Oberseite mittels einer Abdeckung verschlossen werden, um einerseits das Eindringen von Schmutz oder Wasser und den Zugriff auf die Klemmvorrichtung zu verhindern. Andererseits dient die Abdeckung auch ästhetischen Zwecken.

Die Erfindung wurde anhand mehrerer Ausführungsbeispiele beschrieben. Ausführungen der Erfindung werden nachfolgend anhand von Figuren beschrieben. Die dabei offenbarten Merkmale bilden den Gegenstand der Ansprüche einzeln und in jeglicher Merkmalskombination vorteilhaft weiter. Es zeigen:
- Figur 1: einen Querschnitt durch die Komponenten des erfindungsgemäßen Systems,
- Figur 2: eine perspektivische Ansicht eines Auflagerprofils und einer Klemmvorrichtung in einer ersten Ausführungsform,
- Figur 3: eine perspektivische Ansicht eines Druckstücks der ersten Ausführungsform,
- Figur 4: eine perspektivische Ansicht einer Druckplatte der ersten Ausführungsform,
- Figur 5: eine Seitenansicht und eine perspektivische Ansicht eines ersten Exzenterelements der ersten Ausführungsform,
- Figur 6: eine Seitenansicht und eine perspektivische Ansicht eines zweiten Exzenterelements der ersten Ausführungsform,
- Figur 7: eine perspektivische Ansicht eines Auflagerprofils und einer Klemmvorrichtung in einer zweiten Ausführungsform,
- Figur 8: eine perspektivische Ansicht eines Druckstücks der zweiten Ausführungsform,
- Figur 9: eine perspektivische Ansicht einer Druckplatte der zweiten Ausführungsform,
- Figur 10: eine perspektivische Ansicht einer Kompensatorplatte der zweiten Ausführungsform,
- Figur 11: eine Seitenansicht und eine perspektivische Ansicht eines ersten Exzenterelements der zweiten Ausführungsform,
- Figur 12: eine Seitenansicht und Draufsicht, eine dazu um 90° gedrehte Seitenansicht und Draufsicht und eine perspektivische Ansicht eines zweiten Exzenterelements der zweiten Ausführungsform, und
- Figuren 13a bis 13c: Prinzipskizzen ähnlich zu der Ansicht aus Figur 1, in denen eine Verkippung und vertikale Ausrichtung eines plattenförmigen Elements mittels einer Klemmvorrichtung veranschaulicht werden.

Die Figur 1 zeigt eine Schnittansicht durch ein System 1 quer zur Längsrichtung einer schienenförmigen oder länglichen Plattenaufnahme 3. Mit dem System 1 kann ein nachfolgend als Glasplatte 2 bezeichnetes, plattenförmiges Element 2, wie z. B. eine Brüstungsplatte, die aus Glas gefertigt ist, aufgenommen und bezüglich ihrer vertikalen Ausrichtung verstellt werden, wie in den Figuren 13a bis 13c gezeigt wird. Die für die Befestigung und Ausrichtung der Platte 2 vorgesehenen Komponenten des Systems 1 sind die Plattenaufnahme 3, ein erstes Auflager 41, das in diesem Beispiel von einem Auflagerprofil 40 gebildet wird, und eine Klemmvorrichtung 10, die beispielsweise nach den nachfolgend beschriebenen ersten und zweiten Ausführungsfonnen ausgestaltet sein kann.

Die Plattenaufnahme 3 ist in dem gezeigten Beispiel eine U-Profilschiene, die z. B. in einen Boden eines Gebäudes eingelassen oder mit dem Boden des Bauwerks verschraubt werden kann. Die Plattenaufnahme 3 weist eine erste Seitenwand 6 und eine zweite Seitenwand 7 auf, die mittels eines Verbindungsabschnitts 8 der Plattenaufnahme 3 verbunden sind. Der Verbindungsabschnitt 8 bildet die Unterseite der Plattenaufnahme 3. Die Seitenwand 6 oder der Verbindungsabschnitt 8 kann Bohrungen aufweisen, in denen jeweils eine Schraube aufgenommen werden kann, die in dem Gebäude verankert ist oder wird, um die Plattenaufnahme an dem Gebäude zu befestigen. Dabei kann die Seitenwand 6 oder der Verbindungsabschnitt 8 zwischen dem Gebäude und einem Schraubenkopf oder einer Schraubenmutter eingeklemmt werden.

An der Oberseite weist die Plattenaufnahme 3 eine zwischen der ersten Seitenwand 6 und der zweiten Seitenwand 7 gebildete Öffnung auf, über die die Glasplatte 2 in die Plattenaufnahme 3 einsetzbar ist. Die Glasplatte 2 kragt im eingesetzten Zustand durch die Öffnung an der Oberseite aus der Plattenaufnahme 3 und kann beispielsweise eine Brüstung oder ein Geländer in oder an einem Gebäude bilden. Vorteilhaft lässt sich das System 1 zum Befestigen eines (Balkon-)Geländers oder einer Brüstung aus Glasplatten einsetzen.

Ein zwischen der Glasplatte 2 und der ersten Seitenwand 6 gebildeter erster Spalt kann an der Oberseite mittels einer Abdeckung 5 abgedeckt werden. Die Abdeckung 5 wird in dem gezeigten Beispiel auf den die Seitenwand 6 bildenden Schenkel der Plattenaufnahme 3 aufgesteckt. Der zwischen der Glasplatte 2 und der zweiten Seitenwand 7 gebildete zweite Spalt kann mit einer Abdeckung 4 abgedeckt werden. Die Abdeckung 4 ist in dem in Figur 1 gezeigten Beispiel eine Dichtung, die das Eindringen von Wasser in den zweiten Spalt verhindert. Die Abdeckung 4 liegt dichtend an der Glasplatte 2 und der zweiten Seitenwand 7 an. Die Abdeckung 4 umfasst eine an der Glasplatte anliegende Dichtlippe, die in Form einer Hohlkehle ausgebildet ist, um ablaufendes Wasser von der Glasplatte 2 wegzuleiten. Ferner umfasst die Dichtung 4 mehrere, insbesondere sich in Längsrichtung der Plattenaufnahme 3 erstreckende Lamellen, die ebenfalls dichtend an der Glasplatte 2 anliegen und unterhalb des Bereichs angeordnet sind, an dem die Dichtlippe an der Glasplatte 2 anliegt. Die Lamellen können das Eindringen von Wasser, das von der Dichtlippe nicht abgeleitet werden konnte, in den zweiten Spalt hindern. Die Abdeckung 5 kann einen feststehenden Teil, der auf die Seitenwand 6 aufgesteckt wird, und eine daran befestigte Dichtung 5a, die das Eindringen von Wasser in den ersten Spalt verhindert, aufweisen. Die Dichtung 5a kann - wie die Abdeckung 4 - eine Dichtlippe, die in Form einer Hohlkehle ausgebildet ist und an der Glasplatte 2 anliegt, und/oder Lamellen, die dichtend an der Glasplatte 2 anliegen, aufweisen.

Vor dem Einsetzen der Glasplatte 2 wird in dem in Figur 1 gezeigten Beispiel ein Auflagerprofil 40 in die Plattenaufnahme 3 eingesetzt, das zumindest ein erstes Auflager 41 und vorzugsweise ein zweites Auflager 42 bildet. Das Auflagerprofil 40 weist einen ersten Schenkel 43, der das erste Auflager 41 bildet, und einen zweiten Schenkel 44, der das zweite Auflager 42 bildet, auf. Die ersten und zweiten Schenkel 43, 44 sind winklig, in dem gezeigten Beispiel stumpfwinkelig, alternativ rechtwinkelig, zueinander angeordnet und bilden im Querschnitt ein L-Profil.

Das erste Auflager 41 weist eine im Querschnitt konvexe Fläche auf, die sich in Längsrichtung der Plattenaufnahme 3 erstreckt. Der erste Schenkel 43 liegt insbesondere flächig, an der zweiten Seitenwand 7 an. Die zweiten Seitenwand 7 verhindert, dass das erste Auflager seitlich weggedrückt wird.

Das zweite Auflager 42 weist eine im Querschnitt konvexe Fläche auf, die sich entlang der Längsrichtung der Plattenaufnahme 3 erstreckt. Der zweite Schenkel 44 liegt insbesondere flächig an dem Verbindungsabschnitt 8 an. Zwar kann das erste Auflager 41 und/oder das zweite Auflager 42 von der Plattenaufnahme 3, insbesondere der U-Profilschiene, gebildet werden, jedoch ist es vorteilhaft, ein von der Plattenaufnahme 3 separates Auflagerprofil 40 vorzusehen, da es einerseits herstellungstechnisch einfacher ist und andererseits aus einem anderen Material als die Plattenaufnahme 3 gebildet werden kann. Die Plattenaufnahme 3 kann beispielsweise aus einem Metall oder einer Metalllegierung gebildet werden, wobei das Auflagerprofil 40 aus einem Kunststoff, wie z. B. ABS (Acrylnitril-Butadien-StyrolCopolymer), oder einem anderen geeigneten Kunststoff, hergestellt sein kann. Durch die Bildung des Auflagerprofils 40 aus Kunststoff kann eine Beschädigung der Glasplatte 2 verhindert werden, wenn sie zwischen der Klemmvorrichtung 10 und dem ersten Auflager 41 eingeklemmt wird und/oder in die Plattenaufnahme 3 eingesetzt und auf das zweite Auflager 42 aufgesetzt wird.

Nach dem Einsetzen des Auflagerprofils 40 in die Plattenaufnahme 3 wird die Glasplatte 2 in die Plattenaufnahme 3 eingesetzt, insbesondere so, dass eine untere Stirnfläche am unteren Ende der Glasplatte 2 auf dem zweiten Auflager 42 aufliegt und eine Seitenfläche der Glasplatte 2 an dem ersten Auflager 41 anliegt. Zwischen dem Schenkel 43 und der Seitenfläche der Glasplatte 2 ist zudem ein Spalt gebildet. Durch den Spalt und die konvexe Form des ersten Auflagers 41 und/oder des zweiten Auflagers 42 kann die Glasplatte 2 in einem gewissen Maß verkippt und vertikal ausgerichtet werden. Durch die konvexe Form des zweiten Auflagers 43 wird eine Kantenbelastung der Glasplatte 2, die zu deren Beschädigung führen kann, vermieden.

Nachdem die Glasplatte 2 in die Plattenaufnahme 3 eingesetzt wurde, werden eine oder mehrere Klemmvorrichtungen 10, die beispielsweise nach der ersten oder zweiten Ausführungsform ausgebildet sind, in den ersten Spalt zwischen der Glasplatte 2 und der ersten Seitenwand 6 eingesetzt. Vor dem Einsetzen der mindestens einen Klemmvorrichtung 10 kann eine von mehreren Kompensatorplatten 12 unterschiedlicher Dicke, insbesondere in Abhängigkeit der Dicke der Glasplatte 2 ausgewählt und an einer Druckplatte 11 der Klemmvorrichtung 10 angebracht werden.

Figur 2 zeigt eine perspektivische Ansicht der Klemmvorrichtung 10 und des Auflagerprofils 40 gemäß einer ersten Ausführungsform. Die Einzelteile dieser Klemmvorrichtung 10 werden in den Figuren 3 bis 6 dargestellt. Figur 7 zeigt eine perspektivische Ansicht der Klemmvorrichtung 10 und des Auflagerprofils 40 gemäß einer zweiten Ausführungsform. Die Einzelteile dieser Klemmvorrichtung 10 werden in den Figuren 8 bis 12 dargestellt. Die ersten und zweiten Ausführungsformen unterscheiden sich insbesondere in der Ausgestaltung von ersten und zweiten Exzenterelementen 20, 30 und durch materialeinsparende Maßnahmen an dem Auflagerprofil 40, der Kompensatorplatte 12 und der Druckplatte 11.

Die Klemmvorrichtung 10 weist eine Druckplatte 11 auf, auf deren zur Glasplatte 2 weisenden Seite die Kompensatorplatte 12 angebracht ist. Die Kompensatorplatte 12 weist an ihrer Oberseite und Unterseite jeweils eine Nut 13 auf, in die ein längliches Eingriffselement 14, das sich entlang der oberen und unteren Kante der Druckplatte 11 erstreckt, eingreift. Die Nuten 13 und die Eingriffselement 14 sind so angepasst, dass die Kompensatorplatte 12 entlang der länglichen Eingriffselemente 14 auf die Druckplatte 11 aufgeschoben werden kann und im aufgeschobenen Zustand verliersicher an der Druckplatte 11 gehalten wird. Die Kompensatorplatte 12 ist vorzugsweise aus Kunststoff gefertigt, wobei die Druckplatte beispielsweise aus Metall oder eine Metalllegierung gefertigt sein kann. Die Kompensatorplatte 12 liegt an der zu der ersten Seitenwand 6 weisenden Seitenfläche der Glasplatte 2, insbesondere flächig, an.

Die Druckplatte 11 aus Figur 9 weist im Gegensatz zu der Druckplatte 11 aus Figur 2, die eine geschlossene, insbesondere rechteckige, Fläche bildet, eine oder mehrere Ausnehmungen auf, die zur Materialeinsparung dienen. Die Druckplatte aus Figur 9 weist einen oberen Druckbalken und einen unteren Druckbalken auf, die sich parallel zu dem Eingriffselement 14 an der Oberseite und der Unterseite erstecken und/oder das Eingriffselement 14 an der Oberseite und der Unterseite bilden. Die oberen und unteren Druckbalken sind mittels mindestens eines Stegs, der in dem gezeigten Beispiel mindestens ein Halteelement 17 aufweist, verbunden. Die Ausnehmungen sind im gezeigten Beispiel links und rechts des Stegs zwischen dem oberen und unteren Druckbalken gebildet.

Die Kompensatorplatte 12 aus Figur 10 weist im Gegensatz zu der Kompensatorplatte 12 aus Figur 4, die eine geschlossene, insbesondere rechteckige, Fläche bildet, eine oder mehrere Ausnehmungen auf, die zur Materialeinsparung dienen. Die Kompensatorplatte 12 weist einen oberen Druckbalken und einen unteren Druckbalken auf, die sich parallel zu der Nut 13 an der Oberseite und der Unterseite erstecken und/oder die Nut 13 an der Oberseite und der Unterseite bilden. Der obere Druckbalken der Kompensatorplatte 12 liegt auf dem oberen Druckbalken der Druckplatte 11 und der untere Druckbalken der Kompensatorplatte 12 liegt auf dem unteren Druckbalken der Druckplatte 11 auf. Die Druckbalken sind mittels mindestens eines Stegs, der in dem gezeigten Beispiel mindestens ein Halteelement 17 aufweist, verbunden. Die Ausnehmungen können links und rechts des Stegs zwischen dem oberen und unteren Druckbalken gebildet sein. In dem in Figur 10 gezeigten Beispiel wird eine Ausnehmung zwischen zwei Stegen und zwischen den Druckbalken gebildet, wodurch ein geschlossener Rahmen entsteht, der die Ausnehmung umgibt.

Auf der der Kompensatorplatte 12 abgewandten oder der zu der ersten Seitenwand 6 zugewandten Seite der Druckplatte 11 weist die Klemmvorrichtung 10 ein erstes Exzenterelement 20, ein zweites Exzenterelement 30 und ein Druckstück 50 auf.

Das Druckstück 50 ist verliersicher an der Druckplatte 11 befestigt. Die Druckplatte 11 weist hierzu zwei Halteelemente 17 auf, zwischen die das Druckstück 50 eingesetzt wird und die das Druckstück 50 verliersicher an der Druckplatte 11 halten. Insbesondere umgreifen oder halten die Halteelemente 17 das Druckstück 50, insbesondere Verbindungsstege 55 des Druckstücks 50 so, dass das Druckstück 50 in Bezug auf die Druckplatte 11 zumindest in einem gewissen Umfang Kipp- und Drehbewegungen ausführen kann.

Das Druckstück 50 weist einen ersten Hebelarm 51 und einen zweiten Hebelarm 52 auf, die über zwei Verbindungsstege 55 verbunden sind. Das Druckstück 50, insbesondere die Hebelarme 51, 52, weisen jeweils eine Lagerfläche 54a, 54b für das zweite Exzenterelement 30 auf (Figuren 3 und 12).

In der ersten Ausführungsform umgreifen die Lagerflächen 54a, 54b einen Schaft 31 des zweiten Exzenterelements 30 über einen Teil des Umfangs, insbesondere um in etwa die Hälfte des Umfangs des Schafts 31. Der Schaft 31 und das Druckstück 50 sind in Bezug zueinander um eine zweite Drehachse 37, die der Längsachse des Schafts 31 entspricht, zueinander drehbar. Das zweite Exzenterelement 30 ist zwischen der Druckplatte 11 und dem Druckstück 50 angeordnet. Beispielsweise wird dadurch auch erreicht, dass das zweite Exzenterelement 30 verliersicher in der Klemmvorrichtung gehalten wird.

Das zweite Exzenterelement 30 (Figur 6) weist den Schaft 31 und an beiden Enden jeweils einen Kopf auf, der eine erste Exzenterfläche 32a bzw. eine zweite Exzenterfläche 32b bildet. Die erste Exzenterfläche 32a und die zweite Exzenterfläche 32b sind jeweils exzentrisch zur Drehachse 37 angeordnet. Wie in Figur 6 erkennbar ist, sind die erste Exzenterfläche 32a und die zweite Exzenterfläche 32b zueinander um 180° um die zweite Drehachse 137 phasenversetzt. Das Maß der Exzentrizität, d. h. der Abstand e₂, e₃ der Exzenterachse 38a der ersten Exzenterfläche 32a und der Exzenterachse 38b der zweiten Exzenterfläche 32b von der Drehachse 37 ist betragsmäßig gleich, jedoch sind die Exzenterachsen 38a und 38b in entgegengesetzte Richtungen von der Drehachse 37 versetzt. Zumindest im eingebauten Zustand der Klemmvorrichtung 10 liegen die erste Exzenterfläche 32 und die zweite Exzenterfläche 32b an der Druckplatte 11 an. Eine Verdrehung des zweiten Exzenterelements 30 um die zweite Drehachse 37 bewirkt eine Verkippung der Druckplatte 11 in Bezug auf die Drehachse 37 und somit der Glasplatte 2 in Bezug auf das erste Auflager 41.

In der zweiten Ausführungsform weist das zweite Exzenterelement 30 ebenfalls einen Schaft 31 auf, der einen ersten Bund und einen zweiten Bund aufweist, die einen größeren Durchmesser als der Schaft 31 haben. In dem in Figur 12 gezeigten Beispiel weist das zweite Exzenterelement 30 den Schaft 31 und an beiden Enden jeweils den, insbesondere als Kopf ausgebildeten, ersten und zweiten Bund auf. Der Umfang des ersten Bundes setzt sich aus einer ersten Exzenterfläche 32a und einer ersten Lagerabschnittsfläche 32c zusammen, die sich jeweils teilweise über den Umfang erstrecken. Der Umfang des zweiten Bundes setzt sich aus einer zweiten Exzenterfläche 32a und einer zweiten Lagerabschnittsfläche 32c zusammen, die sich jeweils teilweise über den Umfang erstrecken. Die schalenförmige erste Lagerfläche 54a umgreift die erste Lagerabschnittsfläche 32c des zweiten Exzenterelements 30 über einen Teil des Umfangs. Die schalenförmige zweite Lagerfläche 54b umgreift die zweite Lagerabschnittsfläche 32c des zweiten Exzenterelements 30 über einen Teil des Umfangs. Das zweite Exzenterelement 30 und das Druckstück 50 sind über die Lagerung der Lagerabschnittsflächen 32c, 32d an den Lagerflächen 54a, 54b in Bezug zueinander, beispielsweise um eine zweite Drehachse 37, die der Längsachse des Schafts 31 entspricht, zueinander drehbar gelagert. Das zweite Exzenterelement 30 ist zwischen der Druckplatte 11 und dem Druckstück 50 angeordnet. Beispielsweise wird dadurch auch erreicht, dass das zweite Exzenterelement 30 verliersicher in der Klemmvorrichtung gehalten wird.

Die erste Exzenterfläche 32a und die zweite Exzenterfläche 32b sind jeweils exzentrisch zur Drehachse 37 angeordnet und weisen eine weniger starke Krümmung als die Lagerabschnittsflächen 32c, 32d auf. Die Lagerabschnittsflächen 32c, 32d können sich konzentrisch um die zweite Drehachse 37 erstrecken. Die Lagerabschnittsflächen 32c, 32d können sich um einen Winkel größer oder gleich 180° um den Umfang erstrecken, wobei sich die Exzenterflächen 32a, 32b um einen Winkel kleiner als 180° um die Drehachse 37 erstrecken können. In den beiden Übergängen der Lagerabschnittsfläche 32c, 32d zur Exzenterfläche 32a, 32b weist der Umfang eine stärkere Krümmung auf als die Lagerabschnittsfläche 32c, 32d und die Exzenterfläche 32a, 32b (siehe die Draufsichten in Figur 12).

Insbesondere ist der Abstand der ersten Exzenterfläche 32a zur Längsachse des Schafts 31 geringer als der Abstand der ersten Lagerabschnittsfläche 32c zur Längsachse des Schafts 31 und/oder ist der Abstand der zweiten Exzenterfläche 32b zur Längsachse des Schafts 31 geringer als der Abstand der zweiten Lagerabschnittsfläche 32d zur Längsachse des Schafts 31. Die Abstände der ersten Exzenterfläche und der zweiten Exzenterfläche von der Längsachse des Schafts bzw. zweiten Drehachse 37 können gleich groß sein. Wie in Figur 12 erkennbar ist, sind die erste Exzenterfläche 32a und die zweite Exzenterfläche 32b zueinander um einen Winkel um die zweite Drehachse 37 phasenversetzt, der kleiner 180° ist, wie zum Beispiel 90° beträgt.

Das Maß der Exzentrizität, d. h. der Abstand e₂, e₃ der Exzenterachse 38a der ersten Exzenterfläche 32a und der Exzenterachse 38b der zweiten Exzenterfläche 32b von der Drehachse 37 ist betragsmäßig gleich, jedoch sind die Exzenterachsen 38a und 38b in entgegengesetzte Richtungen von der Drehachse 37 versetzt.

Zumindest im eingebauten Zustand der Klemmvorrichtung 10 liegt mindestens eine aus erster und zweiter Exzenterfläche 32a, 32b an der Druckplatte 11 an. Eine Verdrehung des zweiten Exzenterelements 30 um die zweite Drehachse 37 bewirkt eine Verkippung der Druckplatte 11 in Bezug auf die Drehachse 37 und somit der Glasplatte 2 in Bezug auf das erste Auflager 41 (siehe Figuren 13a bis 13c).

Durch die Anordnung der ersten Exzenterfläche 32a und der ersten Lagerabschnittsfläche 32c zur Bildung eines gemeinsamen Umfangs am ersten Bund und der zweiten Exzenterfläche 32a und der zweiten Lagerabschnittsfläche 32d zur Bildung eines gemeinsamen Umfangs am zweiten Bund, werden Scherkräfte bei Belastung vermieden, wie sie bei der Ausführung aus Figur 5 auftreten können, in der die Lagerabschnittsflächen 32a, 32b entlang der Drehachse 37 versetzt zu den Lagerabschnittsflächen (strukturierte Flächen 23a, 23b) angeordnet sind. Durch die Vermeidung von Scherkräften können bei der Gestaltung des zweiten Exzenterelements 30 Material und Bauraum eingespart werden.

Das zweite Exzenterelement 30 weist mindestens einen Vorsprung 39a, 39b auf, der die Drehbarkeit des zweiten Exzenterelements 30 in die erste Drehrichtung und/oder in die entgegengesetzte zweite Drehrichtung begrenzt, beispielsweise indem der mindestens eine Vorsprung an einer Anschlagfläche des Druckstücks 50 anschlägt, insbesondere so begrenzt, dass das zweite Exzenterelement 30 nur um einen Winkel hin und her drehbar ist, der kleiner als 180° oder kleiner als 120° ist oder in etwa 90° beträgt, wie im Zusammenhang mit der zweiten Ausführungsform in Figur 12 gezeigt wird. Wird ein solcher mindestens einer Vorsprung 39a, 39b optional an dem zweiten Exzenterelement 30 der ersten Ausführungsform vorgesehen, kann die Drehbarkeit des zweiten Exzenterelements auf einen Winkel kleiner oder gleich 180° begrenzt werden.

Im Speziellen sind ein erster Vorsprung 39a am Umfang des Schafts 31 und/oder an der Unterseite des ersten Bunds gebildet. Alternativ oder zusätzlich ist ein zweiter Vorsprung 39b am Umfang des Schafts 31 und/oder an der Oberseite des zweiten Bunds gebildet. Der erste Vorsprung 39a begrenzt die Drehbarkeit des zweiten Exzenterelements 30 in eine erste Drehrichtung dadurch, dass er an einer ersten Anschlagfläche des Druckstücks 50 anschlägt. Der zweite Vorsprung 39b begrenzt die Drehbarkeit des zweiten Exzenterelements 30 in eine zweite Drehrichtung dadurch, dass er an einer zweiten Anschlagfläche des Druckstücks 50 anschlägt. Zwischen den Positionen, in denen die Vorsprünge 39a, 39b an ihren Anschlagflächen anschlagen ist das zweite Exzenterelement um die oben angegebenen Winkel hin und her drehbar. Durch die Begrenzung der Drehbarkeit wird verhindert, dass das zweite Exzenterelement 30 in eine unzulässige Position gedreht wird, in der beispielsweise die Klemmfunktion der Klemmeinrichtung 10 nicht oder nicht ordnungsgemäß sichergestellt ist.

Das Druckstück 50 der ersten und zweiten Ausführungsform, insbesondere der erste Hebelarm 51 und der zweite Hebelarm 52 weisen jeweils eine Lagerfläche 53a, 53b auf. An den Lagerflächen 53a, 53b ist ein Schaft 21 eines ersten Exzenterelements 20 um eine erste Drehachse 27 drehbar gelagert.

Das erste Exzenterelement 20 der ersten Ausführungsform (Figur 5) weist an seinen Enden jeweils einen Kopf (Bund) auf, der jeweils einen größeren Durchmesser als der Schaft 21 hat und der eine erste Exzenterfläche 22a bzw. zweite Exzenterfläche 22b bildet. Die Abschnitte des Schafts 21, die das erste Exzenterelement 20 um die erste Drehachse 27 drehbar lagern, sind in der ersten Ausführungsform zwischen den Kopf bzw. Bund angeordnet.

Das erste Exzenterelement 20 der zweiten Ausführungsform (Figur 11) weist einen ersten Bund und einen zweiten Bund auf, die jeweils einen größeren Durchmesser als der Schaft 21 haben und die erste Exzenterfläche 22a bzw. die zweite Exzenterfläche 22b bilden. Der erste Bund und zweite Bund sind entlang der Drehachse 27 voneinander beabstandet und sind im Gegensatz zur ersten Ausfiihrungsform zwischen den Abschnitten des Schafts 21, die das erste Exzenterelement 20 um die erste Drehachse 27 drehbar lagern, angeordnet.

Die beiden Exzenterflächen 22a, 22b sind zueinander nicht phasenversetzt bzw. phasengleich. Das Maß der Exzentrizität, d. h. der Abstand e₁ der Exzenterachsen 28a, 28b der Exzenterflächen 22a, 22b von der Drehachse 27 ist gleich. Die Exzenterachsen 28a, 28b sind in Bezug auf die Drehachse 27 in die gleiche Richtung versetzt.

Im eingesetzten Zustand der Klemmvorrichtung 10 können die Exzenterflächen 22a, 22b an der ersten Seitenwand 6 der Plattenaufnahme 3 anliegen. Wenn das erste Exzenterelement 20 um seine erste Drehachse 27 gedreht wird, gleiten die Exzenterflächen 22a, 22b an der ersten Seitenwand 6 ab, wodurch die erste Drehachse 27, je nach Drehrichtung, von der ersten Seitenwand 6 weg oder zu der zweiten Seitenwand 7 hin bewegt wird. Dabei wird das Druckstück 50 um die zweite Drehachse 37 gedreht.

Das Druckstück 50, insbesondere der erste Hebelarm 51 und der zweite Hebelarm 52, weisen Abstützflächen 57a, 57b auf, die in dem gezeigten Beispiel strukturiert, insbesondere geriffelt sind. Die zweite Drehachse 37 ist zwischen den Abstützflächen 57a, 57b und den Lagerflächen 53a, 53b angeordnet. Dadurch wird bewirkt, dass die Abstützflächen 57a, 57b zu der ersten Seitenwand 6 hin bewegt oder gegen die Seitenwand 6 gedrückt werden, wenn das erste Exzenterelement 20 in eine Richtung gedreht wird, die die erste Drehachse 27 oder den Schaft 21 von der Seitenwand 6 weg bewegt oder drückt. Dadurch kann sich die Klemmvorrichtung 10 an vier Stellen, nämlich mit den Abstützflächen 57a, 57b und den Exzenterflächen 22a, 22b an der ersten Seitenwand 6 abstützen. Das Druckstück 50 drückt über seine Lagerflächen 54 das zweite Exzenterelement 30 mit seinen Exzenterflächen 32a, 32b gegen die Druckplatte 11. Die Glasplatte 2 wird dadurch zwischen der Klemmvorrichtung 10 und dem ersten Auflager 41 eingeklemmt.

Um die Gefahr eines unbeabsichtigten Lösens der Klemmung zu verringern, weisen der Schaft 21 des ersten Exzenterelements 20 oder die Abschnitte des Schafts 21, die das erste Exzenterelement 20 drehbar an dem Druckstück 50 lagern, strukturierte Flächen 23a, 23b auf, die mit den Lagerflächen 53a, 53b, die eine Gegenstruktur oder komplementäre Struktur zu den strukturierten Flächen 23a, 23b bilden, zusammenwirken. Durch die strukturierten Flächen kann die Reibung zwischen dem Schaft 21 und den Lagerflächen 53a, 53b erhöht werden. Idealerweise greifen die Strukturen der Lagerflächen 53a, 53b, 23a, 23b formschlüssig ineinander. Der Formschluss ist so konfiguriert, dass eine Drehung des ersten Exzenterelements 20 um die erste Drehachse 27 in Bezug auf das Druckstück 50 mit einem erhöhten Drehmoment möglich ist, wodurch der Formschluss gelöst wird. Das erste Exzenterelement 20 und das zweite Exzenterelement 30 weisen jeweils an wenigstens einer ihrer Stirnseiten, insbesondere an der oberen Stirnseite, optional an beiden ihrer Stirnseiten ein Mitnahmeprofil 24 auf, mit dem ein Werkzeug (nicht gezeigt) koppelbar ist, wodurch ein Drehmoment von dem Werkzeug auf das erste Exzenterelement 20 bzw. das zweite Exzenterelement 30 übertragen werden kann. In dem gezeigten Beispiel ist das Mitnahmeprofil 24, 34 als Innensechskantprofil ausgebildet. Das entsprechende Werkzeug weist ein Außensechskantprofil auf. Andere Mitnahmeprofile sind jedoch auch möglich.

Die Druckplatte 11 weist an ihren oberen und unteren Enden plattenförmige Laschen 15 auf, die von der zum Druckstück 50 weisenden Seite der Druckplatte 11 ragen. Die Laschen 15 dienen einerseits zur Stabilisierung der Druckplatte 11 und fassen andererseits zumindest das zweite Exzenterelement 30 dazwischen ein. Um die Zugänglichkeit zum Mitnahmeprofil 34 zu gewährleisten, weisen eine oder beide Laschen 15 einen Durchgang 16 in Übereinstimmung mit dem Mitnahmeprofil 34 auf. Das Werkzeug kann durch den Durchgang 16 hindurch in das Mitnahmeprofil 34 eingesteckt werden. Wie beispielsweise aus Figur 2 ersichtlich ist, ist das Mitnahmeprofil 24 des ersten Exzenterelements außerhalb der Laschen 15 angeordnet, so dass in diesem Beispiel kein zweiter Durchbruch in der Lasche 15 für das Mitnahmeprofil 24 vorgesehen sein braucht.

Vorzugsweise wird das erste Exzenterelement 20 verliersicher an den Lagerflächen 53a, 53b des Druckstücks 50 gehalten. Dies kann beispielsweise dadurch ermöglicht werden, dass die Lagerfläche 53a den Schaft 21 um etwas mehr als den halben Umfang umgreift, wodurch der Schaft 21 in das Druckstück 50 eingerastet werden kann. Alternativ kann das Druckstück 50, wie in Figuren 2, 3 und 7 gezeigt, Vorsprünge 56 bilden, in die eine Schlaufe beispielsweise eines Gummirings (nicht gezeigt) einhängbar ist. Der Gummiring kann mit seiner anderen Seite eine Schlaufe bilden, die um den ersten Hebelarm 51 oder den zweiten Hebelarm 52 gelegt wird, den Schaft 21 auf der von der Lagerfläche 53a, 53b nicht umfassten Seite überspannt und mit dem anderen Ende eine Schlaufe bildet, die in den Vorsprung 56 eingehängt wird.

Die erste Drehachse 27 und die zweite Drehachse 37 verlaufen in den gezeigten Ausführungsformen parallel zueinander unabhängig von der jeweiligen Drehposition des ersten und zweiten Exzenterelements 20, 30.

Nachdem die Klemmvorrichtung 10 in den ersten Schlitz zwischen der Glasplatte 2 und der ersten Seitenwand 6 eingesetzt wurde, wird das erste Exzenterelement 20 mittels des Werkzeugs, wie z. B. mittels eines Drehmomentschlüssels, verdreht, bis ein erstes Drehmoment erreicht wird. Zur visuellen Kontrolle, wie weit das erste Exzenterelement 20 gedreht wurde, weist das erste Exzenterelement 20 an mindestens einer seiner Stirnseiten eine Markierung 25 auf. Das erste Exzenterelement 20 wird zur Herstellung der Klemmung um einen Winkelbetrag gedreht, der 180° nicht überschreitet.

Bei Erreichen des ersten Drehmoments wird das zweite Exzenterelement 30 aus einer Neutralposition insbesondere um einen Winkelbetrag in eine von zwei Drehrichtungen gedreht, der kleiner oder gleich 90° (z.B. erste Ausführungsform) oder kleiner oder gleich 45° (z.B. zweite Ausführungsform) ist. Je nach Drehrichtung wird die Druckplatte 11 um eine Kippachse, die quer zur zweiten Drehachse 37 angeordnet ist, verkippt, wodurch die Glasplatte 2 vertikal ausgerichtet wird. Wenn das zweite Exzenterelement 30 in eine seiner beiden Drehrichtungen verdreht wird, wird die Glasplatte 2 in eine seiner beiden Kipprichtungen verkippt (Figur 13a). Wenn das zweite Exzenterelement 30 in die andere seiner beiden Drehrichtungen verdreht wird, wird die Glasplatte 2 in die andere seiner beiden Kipprichtungen verkippt (Figur 13b). Dadurch kann die Glasplatte 2 durch geschickte Auswahl einer Drehposition des zweiten Exzenterelements 30 durch den Monteur vertikal ausgerichtet werden (Figur 13c), trotz z. B. Krümmungen in der Glasplatte oder Fertigungs- und Montagetoleranzen.

Das zweite Exzenterelement 30 weist an mindestens einer seiner Stirnseiten eine Markierung 35 auf, aus der die Drehposition des zweiten Exzenterelements 30 visuell kontrollierbar ist. Die Lasche 15 kann zusätzlich Markierungen, wie z. B. Pfeile 15a, 15b aufweisen, die dem Monteur einen Hinweis vermitteln, in welche Richtung die Druckplatte 11 bzw. die Glasplatte 2 zur Ausrichtung der Glasplatte 2 verkippt wird, wenn das zweite Exzenterelement 30 um die zweite Drehachse 37 verdreht wird. Bevorzugt ist, dass das zweite Exzenterelement 30 aus seiner Neutralposition, in der die Druckplatte 11 in etwa parallel zur zweiten Drehachse ist, um einen Winkelbetrag kleiner oder gleich 90° oder kleiner oder gleich 45° in eine der zwei Drehrichtungen zur Ausrichtung der Glasplatte 2 verdreht wird.

Wenn die Glasplatte 2 ausgerichtet ist, wird das erste Exzenterelement 20 verdreht, bis ein zweites Drehmoment erreicht wird, das größer als das erste Drehmoment ist, mit dem das erste Exzenterelement 20 zu anfangs verdreht wurde.

Ein besonderer Vorteil des hierin beschriebenen Systems ist, dass für die Ausrichtung und Klemmung der Glasplatte 2 nur ein Zugriff von einer Seite der Glasplatte 2 her in die Plattenaufnahme 3 zur Verstellung des ersten und zweiten Exzenterelements 20, 30 nötig ist. So kann diese Seite balkonseitig angebracht werden, wodurch die Aufstellung eines Gerüsts auf der Außenseite für die Montage der Glasplatte 2 entfällt.

Nach erfolgter Montage wird die Oberseite des balkonseitigen Schlitzes mittels der Abdeckung 5 verschlossen.

### Bezugszeichenliste

- 1: System
- 2: plattenförmiges Element / Glasplatte
- 3: Plattenaufnahme / U-Profil
- 4: (erste) Abdeckung/Dichtung
- 5: (zweite) Abdeckung
- 5a: Dichtung
- 6: (erste) Seitenwand
- 7: (zweite) Seitenwand
- 8: Verbindungsabschnitt
- 10: Klemmvorrichtung
- 11: Druckplatte
- 12: Kompensatorplatte
- 13: Nut
- 14: Eingriffselement
- 15: Rippe
- 15a: Pfeil
- 16b: Pfeil
- 16: Durchgang
- 17: Halteelement
- 20: erstes Exzenterelement
- 21: Schaft
- 22a: erste Exzenterfläche
- 22b: zweite Exzenterfläche
- 23a: erste strukturierte Fläche
- 23b: zweite strukturierte Fläche
- 24: Mitnahmeprofil
- 25: Markierung
- 27: erste Drehachse
- 28a: erste Exzenterachse
- 28b: zweite Exzenterachse
- 30: zweites Exzenterelement
- 31: Schaft
- 32a: erste Exzenterfläche
- 32b: zweite Exzenterfläche
- 32c: erste Lagerabschnittsfläche
- 32d: zweiter Lagerabschnittsfläche
- 34: Mitnahmeprofil
- 35: Markierung
- 37: zweite Drehachse
- 38a: erste Exzenterachse
- 38b: zweite Exzenterachse
- 39a: erster Vorsprung/Anschlag
- 39b: zweiter Vorsprung/Anschlag
- 40: Auflagerprofil
- 41: erstes Auflager
- 42: zweites Auflager
- 43: erster Schenkel
- 44: zweiter Schenkel
- 50: Druckstück
- 51: erster Hebelarm
- 52: zweiter Hebelarm
- 53a: erste Lagerfläche
- 53b: zweite Lagerfläche
- 54a: erste Lagerfläche
- 54b: zweite Lagerfläche
- 55: Verbindungssteg
- 56: Vorsprung
- 57a: erste Abstützfläche
- 57b: zweite Abstützfläche
- e₁: Abstand Exzenterachse 28a,28b von Drehachse 27
- e₂: Abstand Exzenterachse 38a von Drehachse 37
- e₃: Abstand Exzenterachse 38b von Drehachse 37

## Patentansprüche

1. System (1) zum Befestigen eines plattenförmiges Elements (2), wie zum Beispiel einer Glasplatte in einer Plattenaufnahme (3), wobei das System (1) eine Plattenaufnahme (3) mit zwei Seitenwänden (6, 7), zwischen die das plattenförmige Element (2) einsetzbar ist, und an einer der Seitenwände (6, 7) ein Auflager (41) für das plattenförmige Element (2) aufweist, wobei an der anderen der Seitenwände (6, 7) eine Klemmvorrichtung (10) angeordnet ist, **dadurch gekennzeichnet, dass** die Klemmvorrichtung (10) mindestens ein Exzenterelement (20, 30), beispielsweise ein erstes Exzenterelement (20) und zweites Exzenterelement (30), aufweist, welches durch Drehung derart verstellbar ist, dass das plattenförmige Element (2) zwischen dem Auflager (41) und dem Klemmelement (10) eingeklemmt und/oder in Bezug auf das Auflager (41) oder eine Drehachse (27, 37) des Exzenterelements (20, 30) verkippt wird.

2. System (1) nach Anspruch 1, wobei die Klemmvorrichtung (10) ein erstes Exzenterelement (20), insbesondere einen ersten Exzenterbolzen, mit einer ersten Drehachse (27) und mindestens einer Exzenterfläche (22a, 22b) aufweist, wobei eine Drehung des ersten Exzenterelements (20) um die erste Drehachse (27) bewirkt, dass das plattenförmige Element (2) zwischen dem Auflager (41) und dem Klemmelement (10) eingeklemmt wird, wobei bevorzugt ist, dass sich dabei die mindestens eine Exzenterfläche (22a, 22b) des ersten Exzenterelements (20) an der Seitenwand (6) abstützt.

3. System (1) nach Anspruch 1 oder 2, ferner umfassend ein Druckstück (50), welches mindestens eine Abstützfläche (57a, 57b) bildet und das erste Exzenterelement (20) um die erste Drehachse (27) drehbar lagert, wobei eine Drehung des ersten Exzenterelements (20) um die erste Drehachse (27) bewirkt, dass das Druckstück (50) um eine zweite Drehachse (37), die beispielsweise zwischen der ersten Drehachse (27) und der Abstützfläche (57a, 57b) angeordnet ist, gedreht wird und sich mit der mindestens einen Abstützfläche an der Seitenwand (6) abstützt.

4. System (1) nach Anspruch 2 oder 3, wobei das erste Exzenterelement (20) zwei in Richtung der ersten Drehachse (27) voneinander beabstandete, insbesondere über einen Schaft (21) verbundene, Exzenterflächen (22a, 22b) aufweist, die sich jeweils zumindest teilweise über einen Umfang des ersten Exzenterelements (20) erstrecken, und exzentrisch zur ersten Drehachse (27) angeordnet sind, wobei bevorzugt ist, dass die zwei Exzenterflächen (22a, 22b) in Bezug zueinander nicht phasenversetzt sind.

5. System (1) nach einem der Ansprüche 1 bis 4, wobei die Klemmvorrichtung (10) ein zweites Exzenterelement (30), insbesondere einen zweiten Exzenterbolzen, mit einer zweiten Drehachse (37) und mindestens einer Exzenterfläche (32a, 32b) aufweist, wobei das zweite Exzenterelement (30) derart verstellbar ist, dass die Drehung des zweiten Exzenterelements (30) um die zweite Drehachse (37) bewirkt, dass das plattenförmige Element (2) in Bezug auf das Auflager (41) oder eine Druckplatte (11) der Haltevorrichtung (1) in Bezug auf die zweite Drehachse (37) verkippt wird, wobei bevorzugt ist, dass die Klemmvorrichtung (10) eine Druckplatte (11) aufweist und sich die mindestens eine Exzenterfläche (32a, 32b) des zweiten Exzenterelements (30) an der Druckplatte (11) abstützt, wenn das zweite Exzenterelement (30) um die zweite Drehachse (37) gedreht wird.

6. System (1) nach Anspruch 5, wobei das zweite Exzenterelement (30) zwei in Richtung der zweiten Drehachse (37) voneinander beabstandete, insbesondere über einen Schaft (31) verbundene, Exzenterflächen (32a, 32b) aufweist, die sich jeweils zumindest teilweise über einen Umfang des zweiten Exzenterelements (30) erstrecken, und exzentrisch zur zweiten Drehachse (37) angeordnet sind, wobei die zwei Exzenterflächen (32a, 32b) vorzugsweise in Bezug zueinander phasenversetzt, insbesondere um einen Winkel kleiner oder gleich 180° phasenversetzt, angeordnet sind.

7. System (1) nach einem der Ansprüche 1 bis 6, wobei das Auflager (41) von einem Auflagerprofil (40) gebildet wird, das separat in die Plattenaufnahme (3) einsetzbar ist, wobei bevorzugt ist, dass das Auflagerprofil (40) einen an der Wand (7) anliegenden ersten Schenkel (43), der das Auflager (41) bildet, und einen zweiten Schenkel (44) mit einem zweiten Auflager (42), auf welches das plattenförmige Element (2) aufsetzbar ist, aufweist.

8. Klemmvorrichtung (10), insbesondere für ein System nach einem der Ansprüche 1 bis 7, zur Befestigung eines plattenförmigen Elements (2), insbesondere einer Glasplatte, in einer Plattenaufnahme (3), wobei die Klemmvorrichtung (10) folgendes umfasst:
- eine Druckplatte (11),
- ein auf einer Seite der Druckplatte (11) angeordnetes Druckstück (50), das mindestens eine Abstützfläche (57a, 57b), insbesondere zur Abstützung an einer Wand (6) der Plattenaufnahme (3), bildet, wobei die mindestens eine Abstützfläche (57a, 57b) beispielsweise eine Riffelstruktur aufweisen kann, und ein erstes Exzenterelement (20), insbesondere einen ersten Exzenterbolzen, um eine erste Drehachse (27) drehbar lagert, wobei das Druckstück (50) um eine zweite Drehachse (37), die zwischen der ersten Drehachse (27) und der Abstützfläche (57a, 57b) angeordnet ist, drehbar ist.

9. Klemmvorrichtung (10) nach Anspruch 8, ferner umfassend ein zweites Exzenterelement (30), insbesondere einen zweiten Exzenterbolzen, an dem das Druckstück (50) um die zweite Drehachse (37) drehbar gelagert ist und das relativ zu dem Druckstück (50) um die zweite Drehachse (37) drehbar ist.

10. Klemmvorrichtung (10) nach Anspruch 9, wobei das zweite Exzenterelement (30) einen Schaft (31), an dem das Druckstück (50) um die zweite Drehachse (37) drehbar gelagert ist, und eine erste und zweite Exzenterfläche (32a, 32b) aufweist, wobei die erste und zweite Exzenterfläche (32a, 32b) zueinander phasenversetzt, insbesondere um einen Winkel kleiner oder gleich 180° phasenversetzt, angeordnet sind.

11. Klemmvorrichtung (10) nach einem der Ansprüche 8 bis 10, wobei das erste Exzenterelement (20) einen Schaft (21) und das Druckstück (50) mindestens eine Lagerfläche (53a, 53b), an der der Schaft (21) des Exzenterelements (20) um die erste Drehachse (27) drehbar gelagert ist, aufweisen, wobei bevorzugt ist, dass der Schaft (21) mindestens eine strukturierte Fläche (23a, 23b) aufweist, wobei die strukturierte Fläche (23a, 23b) mit der Lagerfläche (53a, 53b) formschlüssig so zusammenwirkt, dass der Formschluss durch Drehung des ersten Exzenterelements (20) um die erste Drehachse (27) überwindbar ist.

12. Verfahren zur Befestigung eines plattenförmigen Elements (2), insbesondere einer Glasplatte in einer Plattenaufnahme (3), wobei eine Klemmvorrichtung (10) zwischen das plattenförmige Element (2) und eine Wand (6) in die Plattenaufnahme (3) eingesetzt wird und mindestens ein Exzenterelement (20, 30) der Klemmvorrichtung (10), beispielsweise mittels eines Werkzeugs, verdreht wird, wodurch das plattenförmige Element (2) zwischen der Klemmvorrichtung (41) und einem Auflager (41) eingeklemmt und/oder, insbesondere zur Ausrichtung des plattenförmigen Elements (2), in Bezug auf das Auflager (41) verkippt wird.

13. Verfahren nach Anspruch 12, wobei das mindestens eine Exzenterelement (20, 30) ein erstes Exzenterelement (20) umfasst, das beispielsweise mittels eines Werkzeugs, verdreht wird, wodurch das plattenförmige Element (2) zwischen der Klemmvorrichtung (10) und einem Auflager (41) eingeklemmt wird und/oder das mindestens eine Exzenterelement (20, 30) ein zweites Exzenterelement (30) umfasst, das, beispielsweise mittels eines Werkzeugs, verdreht wird, wodurch das plattenförmige Element (2) in Bezug auf das Auflager (41) verkippt wird.

14. Verfahren nach dem vorhergehenden Anspruch, wobei das erste Exzenterelement (20) verdreht wird, bis ein erstes Drehmoment erreicht wird, danach das zweite Exzenterelement (30), insbesondere um einen Winkelbetrag kleiner oder gleich 90° in eine von zwei Drehrichtungen, zur Ausrichtung des plattenförmigen Elements (2) verdreht wird und danach das erste Exzenterelement (20) verdreht wird, bis ein zweites Drehmoment erreicht wird, das größer als das erste Drehmoment ist.

15. Verfahren nach einem der drei vorhergehenden Ansprüche, wobei vor dem Einsetzen der Klemmvorrichtung (10) ein Auflagerprofil (40), welches das Auflager (41) bildet, eingesetzt wird und das plattenförmige Element (2) auf das Auflagerprofil (40) gesetzt wird, wobei das plattenförmige Element (2) vorzugsweise aus der der Plattenaufnahme (3) kragt.
